# EUROPÄISCHE PATENTSCHRIFT

(11) **EP 2 922 695 B1**
(45) Veröffentlichungstag und Bekanntmachung des Hinweises auf die Patenterteilung: **01.11.2017**
(21) Anmeldenummer: 12801495.8
(22) Anmeldetag: 26.11.2012
(51) Int. Cl.: B31F 1/28

(54) **ANTRIEBSSYSTEM FÜR DIE UMFORMUNG BAHNARTIGEN MATERIALS**
DRIVE SYSTEM FOR DEFORMING A WEB-LIKE MATERIAL
SYSTÈME D'ENTRAÎNEMENT DESTINÉ AU FAÇONNAGE D'UNE BANDE DE MATÉRIAU

(43) Veröffentlichungstag der Anmeldung: 30.09.2015
(73) Patentinhaber: Baumüller Anlagen-Systemtechnik GmbH & Co. KG, 90482 Nürnberg (DE)
(72) Erfinder: HESSENAUER, Günter, 35415 Pohlheim (DE); RICHTER, Olaf, 90547 Stein (DE)
(74) Vertreter: Götz, Georg Alois
(86) Internationale Anmeldenummer: PCT/EP2012/073612
(87) Internationale Veröffentlichungsnummer: WO 2014/079513

(56) Entgegenhaltungen:
- US-A- 4 202 719

## Beschreibung

Die Erfindung betrifft ein Antriebsverfahren zur Bewegung eines ersten und eines zweiten Formmittels für die Bearbeitung zwischen diesen angeordneten, bahnartigen Materials ("Materialbahn" genannt). Insbesondere geht es um die wellenartige Umformung beispielsweise einer Bahn mit Pappe oder Karton, wofür die Formmittel und gegebenenfalls die Materialbahn dazwischen in kraft- und/oder formschlüssigen Eingriff gebracht werden.

Ferner betrifft die Erfindung eine insbesondere zur Durchführung des genannten Verfahrens geeignete Antriebsanordnung, die zwei miteinander in kraft- und/oder formschlüssigen Eingriff bringbare Formmitteln aufweist, die so angeordnet sind, dass zwischen diesen eine zu bearbeitende Materialbahn Platz finden kann.

Aus DE 195 35 602 A1 ist ein Verfahren und eine Vorrichtung zur Herstellung von Wabenmaterial aus Bahnen eines prägefähigen Materials, wie z. B. Karton, Kunststoff oder Leichtmetall, bekannt. Eine Materialbahn wird durch ein zahnradartig profiliertes Walzenpaar zur Schaffung einer Halbwabenbahn geführt. Ferner erfolgt eine Vorbehandlung der Bahn mittels eines Prägerotorpaares.

DE 10 2005 052 691 B3 beschreibt ein Verfahren und eine Vorrichtung zur Herstellung einer Wabenstruktur, wobei entsprechende Materialstreifen mittels Profilwalzen profiliert werden. Dazu wird der Materialstreifen zwischen zwei gegenüberliegenden Profilwalzen hindurchgeführt, welche formschlüssig ineinander greifende Vorsprünge entlang ihres Umfangs aufweisen. Ein diesen zahnradartigen Vorsprüngen entsprechendes, periodisches Profil, beispielsweise regelmäßiges Trapezprofil, wird so der Materialbahn eingeprägt.

Aus der US 4 202 719 A ist ein Verfahren und eine Vorrichtung zum Antrieb zweier walzenförmiger Formmittel bekannt. Die Formmittel weisen jeweils eine gewellte Oberfläche auf, die zur Umformung einer dazwischen angeordneten Materialbahn ineinander greift. Der Antrieb und die Steuerung der Formmittel erfolgt über jeweils zugeordnete separate Motoren, sodass die Formmittel in unterschiedlicher Richtung und/oder mit voneinander abweichender Geschwindigkeit betrieben werden können.

Der Erfindung liegt die Aufgabe zugrunde, eine Antriebsstruktur für die Formmittel zu schaffen, wodurch sich die Effizienz eines Materialbahn-Umformprozesses erhöhen lässt. Zur Lösung werden das im Anspruch 1 angegebene Antriebsverfahren sowie die im nebengeordneten bzw. unabhängigen Anspruch angegebene Antriebsanordnung vorgeschlagen. Zweckmäßige, optionale Ausgestaltungen ergeben sich aus den abhängigen Ansprüchen.

Indem die Formmittel jeweils mit eigens zugeordneten Antriebsmitteln aktiv angetrieben werden, lassen sich diese so kontrollieren und miteinander koordinieren, dass im Zuge des Profilierens bzw. Umformens der Materialbahn gleichzeitig auch deren Verpressen zwischen den Formmitteln sowohl zeit- als auch komponentensparend und stets flexibel an jeweilige Randbedingungen und Anforderungen angepasst bewerkstelligt werden kann. Mit der Zuordnung eines eigenständig ansteuerbaren Antriebsmittels zu je einem der Formmittel können, wenn diese kraft- und/oder formschlüssig ineinander greifen, deren Umformmomente im Sinne einer konstanten Flächenpressung insbesondere bei einer Wabenformung gezielt variiert werden. Insbesondere der Slaveantrieb arbeitet mit einer derart gewählten Kraft oder Drehmoment, dass die beiden Formmittel eine vorgebbare Presskraft auf die zwischenlaufende Materialbahn ausüben. Insbesondere die beziehungsweise das vom Slaveantrieb auf das Formmittel ausgeübte Kraft beziehungsweise Drehmoment wird so gewählt, dass die Presskraft eine konstante Flächenpressung am Material erzeugt.

Vielfach ist Bahnmaterial mit bestimmter Wasserfestigkeit zu bearbeiten. Diese ergibt sich dadurch, dass das Bahnmaterial mit Harz getränkt, aber nicht gesättigt wird. Bei ausreichender Verpressung des Bahnmaterials mittels der Erfindung wird die Qualität der besonderen Wasserfestigkeit beim fertigen Produkt noch gefördert. Damit kann beispielsweise bei Waben aus Papier/Pappe eine Feuchtigkeits-Resistenz geschaffen werden, die bisher nur mit so hochwertigen Materialien wie Kunststoff, Metall oder CFK zu erzielen war. Das vom Slaveantrieb auf das Formmittel ausgeübte Drehmoment wird so gewählt, dass die Presskraft eine konstante Flächenpressung am Material erzeugt.

Mit der Erfindung lässt sich die Materialbahn zwischen den ineinander greifenden Formmitteln in einem Arbeitsschritt sowohl in eine Wellenform oder andere Form umformen als auch verpressen, womit ihre Wasseraufnahmefähigkeit reduziert wird. Dazu ist es nach einer Erfindungsausbildung zweckmäßig, die Antriebe der Formmittel derart anzusteuern, dass letztere gegeneinander, gegebenenfalls mit der Materialbahn dazwischen, zur Erzeugung der Presskraft verspannt werden (vgl. Anspruch 12). Mit anderen Worten, die Antriebe werden so angesteuert, dass die in Kraft- und/oder Formschluss befindlichen Formmittel gegeneinander drücken. Die Formmittel werden so angetrieben, dass das eine das andere treibt oder bremst.

Um die auf die Formmittel durch die Antriebe ausgeübten Kräfte oder Drehmomente insbesondere zur Erzielung einer konstanten Flächenpressung auf die Materialbahn effektiv zu koordinieren, wird erfindungsgemäß vorgeschlagen, dass von den Antrieben ein erster als mit dem ersten Formmittel verbundener Masterantrieb und ein zweiter als mit dem zweitem Formmittel verbundener Slaveantrieb verwendet werden. Dabei wird der Slaveantrieb in Abhängigkeit oder unter Einfluss von einem Lagewert des Masterantriebs und/oder des ersten Formmittels (nachfolgend "Masterlagewert" genannt) angesteuert oder betrieben (vgl. Anspruch 1). Dem Slaveantrieb wird also in Relation zu der Lage des Masterantriebs und/oder des von ihm betätigten Formmittels ein jeweiliger Drehmoment-Sollwert vorgegeben. Der Slaveantrieb erzeugt also seine Kraft oder sein Drehmoment in Abhängigkeit von der (Dreh-)Lage (Masterlagewert) des Masterantriebs und/oder des mit ihm verbundenen (ersten) Formmittels. Indem durch diese Master/Slavekonfiguration die Ansteuerung des Slaveantriebs mit dem Masterlagewert gekoppelt ist, ist eine Korrelation und/oder ein Zusammenhang der durch den Slaveantrieb ausgeübten Kräfte oder Momente mit der jeweiligen Stellung des Masterantriebs oder des von diesem angetriebenen (ersten) Formmittels realisierbar. So lässt sich spezifischen, örtlich variierenden Umformprofilen zwischen den Formmitteln bei der Realisierung einer konstanten Flächenpressung Rechnung tragen.

In Weiterbildung dieser Erfindungsausbildung wird den Masterlagewerten je ein Kraft- oder Drehmomentsollwert zugeordnet, von dem abhängig oder beeinflusst der Slaveantrieb angesteuert oder betrieben wird (vgl. Anspruch 2). Dadurch lässt sich, wenn der Masterantrieb mit dem ersten, ihm zugeordneten Formmittel dreh- oder bewegungsfest, beispielsweise starr nach Art eines Direktantriebs, gekoppelt ist, der variable, ortsveränderliche Verlauf des Umformprofils am Formmittel für die entsprechende Generierung eines Drehmomentsollwerts für den Slaveantrieb abbilden und verwerten. In diesem Sinne besteht eine besondere Erfindungsausbildung darin, die Zuordnung zwischen den Masterlagewerten und den Kraft- oder Drehmomentsollwerten entsprechend einem Umformprofil, einer äußeren Kontur oder einer sonstigen Geometrie oder Topografie des oder der Formmittel und/oder entsprechend der gemäß Vorgabe zu erzeugenden Presskraft vorzunehmen (vgl. Anspruch 3). Die so generierten Kraft-oder Drehmomentsollwerte werden in weiterer Erfindungssausbildung dem Slaveantrieb, insbesondere dessen Stromregler, als Steuer- oder Führungsgröße im Rahmen einer (offenen) Steuerungskette oder als Sollwert im Rahmen eines (geschlossenen) Regelkreises vorgegeben (vgl. Anspruch 4).

Der Drehmoment-Steuer- oder Sollwert wird dem Slaveantrieb und damit dem (zweiten) Formmittel regelmäßig über einen entsprechenden Motor-Stromfluss eingeprägt. Allerdings existieren zwischen Antrieb und Formmittel vielfach mechanische Übertragungsglieder, insbesondere Getriebe oder dergleichen, welche zwischen dem Elektroantrieb und den Formmitteln (beispielsweise zahnradartige Umformräder) verbaut sind. Dabei treten unvermeidlich mechanische Reibungsverluste auf. Zur Abhilfe wird nach einer optionalen Erfindungsausbildung vorgeschlagen, dass der Kraft- oder Drehmomentsollwert mit einem Zusatz-Kraft- bzw. Zusatz-Drehmoment verknüpft, vorgesteuert oder beaufschlagt, beispielsweise summiert wird, der durch Gewichtung oder Filterung eines Lage- und/oder Geschwindigkeitswerts des Masterantriebs oder des (ihm zugeordneten) ersten Formmittels ("Mastergeschwindigkeitswert" genannt) mit einer vorgegebenen, linearen oder nichtlinearen Kennlinie oder Funktionstabelle gewonnen wird (vgl. Anspruch 5). Der Verlauf der Kennlinie oder die Funktionstabelle kann zur Kompensation der genannten Reibungs- oder sonstigen Verluste bei der mechanischen Übertragung empirisch beispielsweise über Messreihen ermittelt oder theoretisch angenähert sein.

Nach einer anderen Erfindungsvariante wird der Slaveantrieb in Kraft- oder Drehmomentenregelung mit dem Kraft- oder Drehmomentsollwert als Führungsgröße betrieben, wobei der Kraft- oder Drehmomentsollwert einem Vergleich mit einem an vorzugsweise mindestens einem der Formmittel gemessenen Kraft- oder Drehmoment-Istwert unterzogen wird (vgl. Anspruch 6). Damit wird der Vorteil erzielt, dass beispielsweise durch mechanische Reibung verursachte Verlustmomente direkt ausgeregelt werden können. Eine Vorsteuerung mit einer Zusatz-Kraft bzw. einem Zusatz-Drehmoment ist nicht mehr zwingend notwendig. Zum Ausregeln der Regeldifferenz ist der Einsatz eines PI-Reglers (Proportional/Integral-Regler) zweckmäßig, der einer Vorsteuerung mit dem Kraft-oder Drehmomentsollwert als Grundsollwert unterzogen wird (vgl. Anspruch 7). Der PI-Regler muss dann nur noch kleinere Regelabweichungen ausbügeln. Durch die Vorsteuerung lässt sich so die Regeldynamik verbessern.

Gemäß einer anderen Erfindungsvariante wird der Slaveantrieb in Geschwindigkeits- und/oder Lageregelung an einer Aussteuer- und/oder Drehmomentgrenze betrieben, welche abhängig oder beeinflusst vom Masterlagewert und/oder Kraft- oder Drehmomentsollwert vorgegeben wird (vgl. Anspruch 8). In der elektrischen Antriebstechnik ist es bekannt, vor allem dem Geschwindigkeits- beziehungsweise Drehzahlregler einen Funktionsblock "Momenten- und Strombegrenzung" nachzuordnen, was unter anderem dem Geräteschutz dient. Der Slaveantrieb, zweckmäßig ein Servoantrieb, besitzt regelmäßig einen Geschwindigkeits- beziehungsweise Drehzahlregler mit integrierendem Anteil. Bei ständig vorliegender Drehzahlabweichung wird der Geschwindigkeits- beziehungsweise Drehzahlregler über seinen integrierenden Anteil in seine Aussteuergrenze (Sättigung) getrieben. Diese Aussteuergrenze lässt sich beeinflussen, sie ist vorgebbar. Im Rahmen der Erfindung wird die variable Aussteuergrenze bzw. der einstellbare Sättigungsbetrag zweckmäßig (auch) über den Drehmomentsollwert eingestellt. In Weiterbildung dieses Gedankens wird der Drehzahl- und/oder Lagesollwert für den Slaveantrieb in Abhängigkeit von einem Vorzeichen oder einer Richtung des Kraft- oder Drehmomentsollwerts derart generiert, dass der Drehzahl- und/oder Lagesollwert für den Slaveantrieb größer oder kleiner als der Drehzahl- und/oder Lagesollwert für den Masterantrieb ist (vgl. Anspruch 9). Dadurch ist immer eine Drehzahlabweichung gegeben, worüber die Aussteuergrenze erreicht wird. Wie bereits oben angesprochen, liegt es im Rahmen zweckmäßiger Erfindungsausgestaltung, beim Slaveantrieb einen Regler, insbesondere Geschwindigkeitsregler, mit integrierendem Anteil (I-Anteil) derart zu verwenden, dass der Regler in seine Drehmomentgrenze geführt wird (vgl. Anspruch 10). Vor allem bei rotatorisch betätigbaren Formmitteln ist eine Erfindungsvariante zweckmäßig, bei der bei in Eingriff gebrachten Formmitteln der Master- und/oder Slaveantrieb, grundsätzlich komplementär zueinander, abwechselnd generatorisch oder motorisch betrieben werden, je nach ihrer momentanen (Dreh-)Lage. Dies gilt vorbehaltlich etwaiger Reibverluste. Der Übergang vom motorischen in den generatorischen Betrieb erfolgt nicht zwangsläufig sondern ist davon abhängig, ob die gegen die Drehrichtung wirkende Kräfte-Resultierende am Slaverad als Formmittel größer oder kleiner als die prozesstechnisch benötigte Anpresskraft ist. Es kann also passieren, dass das Slaverad aufgrund der Reibungsverhältnisse den kompletten Zyklus motorisch arbeitet.

Zur Erzeugung der oben genannten Verspannung zwischen den Formmitteln arbeiten diese bzw. der Master- und der Slaveantrieb quasi "gegeneinander". Dies bedeutet beispielsweise für den Slaveantrieb, dass dieser einmal motorisch arbeitet, dass heißt er treibt mehr als der Masterantrieb. Zum anderen, beispielsweise nach Abrollen einer halben Verzahnungsperiode rotatorischer Formmittel mit zahnradartigem Umformprofil, bremst der Slaveantrieb den Masterantrieb, woraus für den Slaveantrieb Generatorbetrieb resultiert. Dies gilt analog für andersartige (nicht zahnradartige), aber gleichwohl periodische Umformprofile bei rotatorisch und/oder translatorisch betätigbaren Formmitteln. Unter diesem Gesichtspunkt besteht eine zweckmäßige Erfindungsvariante in einer Ansteuerung der Antriebe mit unterschiedlichen und/oder einander entgegen gesetzten oder gerichteten Drehmoment-Lage- und/oder Geschwindigkeitssollwerten, so dass die in Eingriff stehenden Formmittel Kräfte und/oder Drehmomente gegeneinander ausüben. Die genannte Verspannung lässt sich beispielsweise dadurch erreichen, dass man einen der Antriebe immer etwas schneller oder lagemäßig weiter laufen lässt als den anderen, was über entgegengesetzt gerichtete Sollwerte einstellbar ist mit der möglichen Konsequenz, dass dem Slaveantrieb nicht erreichbare Sollwerte vorgegeben werden.

Da nach einer oben genannten Erfindungsausbildung die Drehmomentvorgabe in Abhängigkeit von der "Masterlage" erfolgt, ist anzustreben, dass diese immer zielgerichtet und funktionsgerecht zur Verfügung steht. Dem wird mit einer Erfindungsausbildung Rechnung getragen, wonach der oder die Antriebe so ausgelegt und/oder betrieben werden, dass der Masterantrieb seine Vorgabe bezüglich Lage, Geschwindigkeit, Kraft und/oder Drehmoment trotz Verspannung der Formmittel immer erreicht (vgl. Anspruch 12). Dazu ist ein Masterantrieb erforderlich, der im Stande ist, seine Position oder Geschwindigkeit beizubehalten, selbst wenn der Slaveantrieb treibend oder bremsend gegen den Masterantrieb wirkt.

Der Wirtschaftlichkeit der Herstellung und Lagerhaltung dient es, wenn nach einer Erfindungsausbildung für den Master- und den Slaveantrieb gleiche Motortypen mit gleichem Leistungsvermögen verwendet werden. Es werden also Antriebe gleichen maximalen Leistungs-, Kraft- und/oder Drehmomentpotentials eingesetzt, wobei allerdings das maximale Leistungs-, Kraft-und/oder maximale Drehmomentpotential des Slaveantriebs gegenüber oder im Vergleich zu dem des Masterantriebs steuerungstechnisch begrenzt und/oder nicht ausgeschöpft wird (vgl. Anspruch 13). Andererseits liegt es auch im Rahmen der Erfindung, für das Slave- bzw. Folge-Formmittel einen kleineren (Slave-)Antrieb zu wählen, wenn man sowohl Master- als auch Slaveantrieb jeweils zu 100 % ausnutzen wollte. Zweckmäßig wird der Masterantrieb so betrieben, dass er zu 100 % sein Drehmoment entwickeln kann. Das vom Slaveantrieb entwickelte Drehmoment muss dann kleiner sein, damit nicht die Generierung eines funktionsgerechten Masterlagewerts beeinträchtigt wird. Eine entsprechende Einstellung beziehungsweise Beschränkung für den Slaveantrieb kann über die Skalierung eines Kennlinienglieds/einer elektronischen Kurvenscheibe zur Umwandlung des Masterlagewerts in einen Kraft- und/oder Drehmomentsollwert (siehe unten) für den Slaveantrieb erfolgen. Die volle Ausnutzung des Slaveantriebs zur Erzeugung seiner Maximalkraft bzw. seines Maximalmoments lässt sich aber nicht nur über eine direkte Kraft- oder Drehmomentenvorgabe, sondern auch über eine Kraft- oder Drehmomentbegrenzung (siehe oben) vermeiden. Die Vorgabe aus dem Kraft- und/oder Drehmomentensollwert-Kennlinienglied wirkt im Sinne der Erfindungsausbildung entweder auf die Kraft- oder Drehmomentbegrenzung oder (unter Weglassung eines Geschwindigkeits/Drehzahl- und Lagereglers) direkt als Drehmomentensollwert für den Slaveantrieb.

Eine vor allem zur Durchführung des erfindungsgemäßen Antriebsverfahrens geeignete Antriebsanordnung, versehen mit zwei miteinander in kraft- und/oder formschlüssigen Eingriff bringbaren, derart angeordneten Formmitteln, dass zwischen diesen eine zu bearbeitende Materialbahn Platz finden kann, zeichnet sich durch folgendes aus: Die Formmittel sind mit je einem eigenen elektrischen Servoantrieb oder einem sonstigen Elektroantrieb verbunden; die genannten Servo- oder Elektroantriebe sind von einer (übergeordneten) Kontroll-oder Leitsteuereinrichtung kontrollierbar und koordinierbar; die Kontrolleinrichtung ist schaltungs- und/oder programmtechnisch dazu eingerichtet und ausgebildet, die Elektroantriebe zur Verspannung der Formmittel gegeneinander zu betätigen (vgl. Anspruch 14). Diese Anordnung impliziert, dass die Formmittel mit einem abhängig von der Dicke der zu bearbeitenden Materialbahn vorbestimmten Abstand voneinander zur Bildung gegenüberliegender Anlage- und Pressflächen beziehungsweise eines Durchgangsspalts für die dazwischen angeordnete Materialbahn angeordnet sind.

Erfindungsgemäß sind die Elektroantriebe als Masterantrieb und als diesem folgender beziehungsweise von diesem dominierter Slaveantrieb konfiguriert. Dafür umfasst die Kontrolleinrichtung eine Quelle, um einen Masterlagewert zur Verfügung zu stellen, und ein mit der Quelle verbundenes, lineares oder nichtlineares Kennlinienglied zur Umwandlung des Masterlagewerts in einen Drehmomentsollwert. Letzterer ist zu seiner Verarbeitung und Umsetzung Steuerungsmitteln des Slaveantriebs zugeführt (vgl. Anspruch 14). Das Kennlinienglied kann beispielsweise als Funktionstabelle, in welcher Masterlagewerten jeweilige Drehmomentsollwerte zugeordnet sind, in einem Speicherbereich der Kontrolleinrichtung abgelegt sein. In weiterer Ausgestaltung dieser Erfindungsvariante ist das Kennlinienglied mit einem Funktionsverlauf und/oder einer Zuordnungstabelle und/oder als elektronische Kurvenscheibe gestaltet, der bzw. die einem Umformprofil gegebenenfalls mit Krümmungen oder einer sonstigen Geometrie oder Topografie der Formmittel entspricht (vgl. Anspruch 15). Bei dieser Ausbildung lässt sich im Falle von zahnradähnlichen oder sonst rotationssymmetrischen Umformmitteln die dadurch bedingte Periodizität des am Umfang befindlichen Umformprofils zweckmäßig nach Art einer Kurvenscheibe abbilden. Einem Wechsel des Formmittel-Paares lässt sich durch einen Wechsel der elektronischen Kurvenscheibe bzw. des Kennlinienglieds Rechnung tragen.

Zur Kompensation von Reibungsverlusten ist es, wie bereits oben angesprochen, zweckmäßig, den Drehmomentsollwert entsprechend vorzusteuern. Dem dient die Erfindungsausbildung, wonach die Kontrolleinrichtung ein dem oder den Steuerungsmitteln des Slaveantriebs vorgeordnetes Summierglied umfasst, das mit dem Ausgang des Drehmomentsollwert-Kennlinienglieds und dem Ausgang eines anderen Momenten-Kennlinienglieds verbunden ist, das insbesondere zu einer Kompensation der Reibungsverluste zwischen den Formmitteln dient (vgl. Anspruch 16).

Nach einer anderen Erfindungsausbildung umfasst die Kontrolleinrichtung ein Regelglied und einen dem Eingang des Regelglieds vorgeordneten Soll-/Istwertvergleicher. Letzterer ist eingangseitig mit dem Drehmomentensollwert-Kennlinienglied und einer Drehmoment-Istwertquelle verbunden. Der Regelglied-Ausgang ist dem oder den Steuermitteln des Slaveantriebs zugeführt (vgl. Anspruch 17). Der Drehmoment-Istwert kann an dem Formmittel gemessen werden, welches mit dem Master- oder dem Slaveantrieb gekoppelt ist. Bei dieser Ausbildung sind Maßnahmen oder Mittel zur Reibungskompensation nicht mehr notwendig, weil etwaige Reibungsverluste sich durch die Einbeziehung des Drehmoment-Istwerts erfassen und ausregeln lassen. Dabei muss aber der Aufwand einer Drehmomentmessung in Kauf genommen werden.

Gemäß einer weiteren Erfindungsausbildung umfasst die Kontrolleinrichtung ein dem Drehmomentsollwert-Kennlinienglied nachgeordneten Richtungsdetektor, quasi ein Vorzeichen-Filter, und einen Sollwertgenerator für die Lage- und/oder Geschwindigkeit des Slaveantriebs. Der Sollwertgenerator ist eingangsseitig mit der genannten Masterlagewert-Quelle und dem Ausgang des Richtungsdetektors (Vorzeichen-Filter) verbunden und programm- und/oder schaltungstechnisch dazu eingestellt oder ausgebildet, abhängig von den Eingangsgrößen einen Geschwindigkeits- und/oder Lagesollwert für den Slaveantrieb zu generieren, der bzw. die größer oder kleiner als der bzw. die des Masterantriebs sind (vgl. Anspruch 18). Vorteilhaft bei dieser Ausbildung ist, dass bei der bevorzugten Ausbildung des Slaveantriebs als Servoantrieb die übliche Regelungsstruktur mit Lage-, Drehzahl- und Strom-Regler, gegebenenfalls mit dem Drehzahl- und Stromregler zwischengeschalteten Begrenzungsglied, weiterhin unverändert Einsatz finden kann.

Weitere Einzelheiten, Merkmale, Merkmalskombinationen, Wirkungen und Vorteile auf der Basis der Erfindung ergeben sich aus der nachfolgenden Beschreibung bevorzugter Ausführungsbeispiele und den Zeichnungen. Diese zeigen in:
- Figur 1: in axialer Ansicht zwei zahnradartig ineinander greifende Umformräder als Formmittel;
- Figur 2 - Figur 4: Blockschaltbilder für unterschiedliche Steuerungsbzw. Regelungsstrukturen zur Ansteuerung des Slaveantriebs;
- Figur 5a-h: in axialer Ansicht Einzelaufnahmen des Drehmomentverlaufes während einer Zahnteilung.

Gemäß Figur 1 wird zwischen zwei zahnradähnlichen, miteinander in kraft- und formschlüssigen Eingriff stehenden Formrädern 1, 2 eine Materialbahn 3 geführt und dabei unter Einwirkung von Temperatur und Druck gepresst und zu einem wellenförmigen Profil umgeformt. Beispielsweise wird in die Materialbahn ein zahnstangenförmiges Profil eingeformt. Dazu wird dem ersten Formrad bzw. Masterrad 1 mittels eines eigens zugeordneten Servomotors eine Drehung 4 im Uhrzeigersinn, und dem zweiten, dem Masterrad 1 untergeordneten Formrad bzw. Slaverad 2 mittels eines weiteren, eigens zugeordneten Servomotors eine Drehung 5 entgegen dem Uhrzeigersinn erteilt. Mittels des jeweils zugeordneten Servomotors lassen sich die Formräder/-walzen 1, 2 eigenständig antreiben. Diese Antriebseigenständigkeit wird über die oben und unten angesprochene Steuerung und Regelung dazu verwendet, über die gesamte, wellenartige Struktur der Materialbahn 3 eine in der Regel konstant gewünschte Flächenpressung zur Umformung des zwischen den Formrädern 1, 2 laufenden Materials bzw. Materialbahn 3 zu erzeugen. Gemäß Kraftvektoren in Figur 1 werden auf die Materialbahn 3 von den jeweiligen Zahnflanken 6 des Masterrades 1 und des Slaverades 2 entgegen gesetzt gerichtete Normalkräfte FN beidseitig auf die Materialbahn 3 ausgeübt. Diese entgegengesetzt gerichteten Normalkräfte FN ergeben sich, indem das Masterrad 1 und das Slaverad 2 mit ihren zahnradähnlichen Umformprofilen gegeneinander im Sinne einer "Verspannung" arbeiten. Es ist anzustreben, dass diese Normalkräfte FN bzw. die Verspannung bzw. die resultierende Flächenpressung (Kraft pro Fläche bzw. Druck) für die Materialbahn 3 über die gesamte Wellenstruktur konstant gehalten wird. Allerdings ist aufgrund der Geometrie, insbesondere der Verzahnungsgeometrie mit der Verzahnungsperiode P ein Flankenspiel gegeben. Für das Masterrad 1 und für das Slaverad 2 sind also Drehmomente so variierend zu erzeugen, dass die Wellen- und Zahnradgeometrie mit Flankenspiel berücksichtigt werden, und bei der Verspannung der Formräder 1, 2 gegeneinander eine in der Regel konstante Normalkraft und Flächenpressung auf die Materialbahn 3 entsteht. Die angesprochenen Antriebsverfahren dienen dazu, über geeignet gesteuerte oder geregelte Umformmomente mit entsprechender Verspannung die Flächenpressung bei sich ändernder Geometrie über das gesamte Zahnprofil konstant zu halten.

Gemäß der in Figur 2 dargestellten Antriebsverfahrensvariante kann die Realisierung der konstanten Flächenpressung in einem gesteuerten Betrieb mit einer Voreinstellung der Verspannung und einer definierten Flächenpressung erfolgen. Der Antrieb des ersten Formrades 1 hat die Funktion eines Leitantriebs ("Master") und wird vorzugsweise in Lageregelung mit konstanter Drehzahl betrieben (nicht gezeichnet). Wie bereits angesprochen, verspannt der Antrieb 7 des zweiten Formrades 2 (Folgeantrieb, "Slaveantrieb") die Verzahnung zwischen den beiden Formrädern 1, 2 (vgl. Figur 1) so, dass an der jeweils abrollenden Zahnflanke 6 die einander entgegen gerichteten Normalkräfte FN und damit die Flächenpressung zur Umformung der zwischenlaufenden Materialbahn 3 entsteht. Dazu ist es zweckmäßig, den Slaveantrieb 7 in Drehmomentenregelung zu betreiben (im Falle eines Servoantriebs über eine dieser äquivalente Stromregelung).In Abhängigkeit von der Masterposition (Soll- oder Istlage des Masterantriebs oder des Masterrads 1), welche über eine Masterlagewert-Quelle 8 zur Verfügung gestellt wird, wird ein Drehmomentsollwert für den Slaveantrieb 7 vorgegeben. Um zur Formradverspannung den Drehmoment-Sollwert abhängig vom Masterlagewert zu erzeugen, wird der Ausgang der Quelle 8 einem linearen oder nichtlinearen Kennlinienglied 9 zur Generierung winkelabhängiger Momentensollwerte zugeführt. Zweckmäßig ist das Kennlinienglied 9 als Funktionstabelle bzw. an sich bekannte, elektronische Kurvenscheibe realisiert, wofür durch Software- oder Parameter-Updates eine Anpassung an die jeweilige (Zahnrad-)Geometrie aktuell verwendeter Formräder 1, 2 vorgenommen werden kann. Zweckmäßig ist das Kennlinienglied 9 als Tabelle für das Soll-Drehmoment des Slaveantriebs 7 in Abhängigkeit vom Masterlagewert bzw. der Masterposition aus der Quelle 8 abgelegt.

Das resultierende Drehmoment an den Zahnflanken der Formräder 1, 2 wird gegebenenfalls durch Reibung (z. B. in einem Getriebe zwischen Antrieb und Formrad) im Antriebsstrang des Slaverades 2 verfälscht, zumal insbesondere das Drehmoment des Slaverades 2 je nach seiner gerade pressenden Zahnflanke in oder gegen die Drehrichtung 5 wirkt. Das treibende Drehmoment würde um die Reibungsverluste verkleinert, und das bremsende Drehmoment entsprechend vergrößert. Deshalb wird gemäß Figur 2 in der Antriebssteuerung bzw. Antriebs-Kontrolleinrichtung 10 in einem weiteren Kennlinienglied 11 eine drehzahlabhängige Reibverlustkurve hinterlegt. Das Reibungs-Kompensations-Kennlinienglied 11 ist eingangsseitig mit einem Differenzierglied 12 verbunden, dessen Eingang von der Masterlagewertquelle 8 gespeist wird. Der Ausgang des Reibungs-Kompensations-Kennlinienglieds 11 ist einem Addierglied 13 zugeführt, dessen zweiter Eingang mit dem Ausgang des Momentensollwert-Kennlinienglieds 9 verbunden ist. Aus dieser Anordnung der Funktionskomponenten resultiert eine Addition eines spezifischen Reibungs-Kompensations-Drehmoments zur Drehmomentvorgabe aus dem Momentensollwert-Kennlinienglied 9, bzw. aus der "Presskurve" für den Slaveantrieb 7. Der Ausgang des Addierglieds 13 bildet dann die eigentliche Momentenvorgabe für den Slaveantrieb 7, beispielsweise den Sollwert für den Stromregler eines Servoantriebs. Verändern sich im Betrieb die Reibverluste (z. B. aufgrund Temperaturänderungen im Getriebe, Einlaufen oder Verschleiß des Getriebes), kann dies beim Ausführungsbeispiel nach Figur 2 nur durch Anpassung bzw. ein Update des Kennlinienglieds bzw. der elektronischen Kurvenscheibe berücksichtigt werden. Sonst würde es es zu einer Abweichung von der gewünschten Sollpressung der Materialbahn 3 kommen.

Zur Abhilfe und zur Erhöhung der Funktionsgenauigkeit ist beim Ausführungsbeispiel nach Figur 3 eine Drehmomenten-Istwert-Rückführung realisiert. Der Grundsollwert für das Drehmoment wird analog zum Ausführungsbeispiel nach Figur 2 mit der Masterlagewert-Quelle 8 und dem nachgeschalteten Momentensollwert-Kennlinienglied 9 generiert. Ferner wird das Ist-Drehmoment direkt am Master- oder Slaverad 1, 2 gemessen. Dies lässt sich beispielsweise mittels einer Drehmomenten-Messwelle oder über Kraftmessung in einer getriebeabgangsseitigen Drehmomentenstütze realisieren. In einem Soll/Istwert-Vergleicher 14, der an seinem (negativen) Gegenkopplungseingang mit einer Drehmoment-Istwertquelle 15 verbunden ist, wird eine Regeldifferenz generiert, welche über einen Proportional/Integral-Regler (PI-Regler) 16 ausgeregelt wird. Dessen Ausgang ist einem Vorsteuer-Summierglied 17 zugeführt, dessen zweiter, positiver Eingang mit dem Ausgang des Momentensollwert-Kennlinienglieds 9 verbunden ist. Mit dieser Vorsteuerung des PI-Reglers 16 lässt sich der Bedarf an Stellmoment für den Slaveantrieb 7 berücksichtigen, wie es aufgrund des Verlaufs des Drehmomentensollwerts aus dem entsprechenden Kennlinienglied 9 zu erwarten ist. Über die Gegenkopplung mit dem Drehmoment-Istwert aus der entsprechenden Quelle 15 lässt sich der aktuelle Stand der Reibverluste berücksichtigen, und eine Verfälschung oder fehlerhafte Beeinflussung durch zeitliche Änderungen in den Randbedingungen (Alterung, Temperaturänderungen des Getriebes usw.) ist vermieden. Die Drehmomentmessung lässt sich mit an sich bekannten Standard-Messeinrichtungen verwirklichen.

Gemäß Figur 4 wird der Slaveantrieb 7, entsprechend der bei einem Servoantrieb üblichen Regelungsstruktur, in Lage- und Drehzahlregelung betrieben. Über jeweilige Sollwertgeneratoren SWGϕ, SWGn werden Sollwerte für die Winkellage ϕsoll und die Drehzahl nₛₒₗₗ erzeugt und den jeweils zugeordneten Reglern ϕ_{Regler}, N_{'Regler} im Slaveantrieb 7 zugeführt. Der Grundsollwert für das Drehmoment wird analog zu den Ausführungsbeispielen nach Figur 2 und Figur 3 aus der Masterlagewertquelle 8 über das Momentensollwert-Kennlinienglied 9 generiert. Mittels eines Direktionsdetektors DD, der eingangsseitig mit dem Ausgang des Momentensollwert-Kennlinienglieds 9 innerhalb der Kontrolleinrichtung 10 verbunden ist, wird das Vorzeichen bzw. die Richtung des Drehmomenten-Sollwerts festgestellt und einem jeweiligen Eingang der Sollwertgeneratoren SWGϕ, SWGn zugeführt. Die Sollwertgeneratoren sind schaltungs- und/oder programmtechnisch so eingerichtet und ausgebildet, dass sie anhand der Richtung des Drehmomentsollwerts sowie in Abhängigkeit vom Masterlagewert bzw. der Masterposition Sollwerte für die Winkellage- und DrehzahlRegler des Slaveantriebs 7 erzeugen, welche größer bzw. kleiner als der Winkellage- und Drehzahl-Wert des (nicht gezeichneten) Masterantriebs sind. Über seinen in der vorhandenen I-Anteil wird der Drehzahlregler n_{Regler} in seine Aussteuergrenze bzw. Sättigung gefahren bzw. der Slaveantrieb unweigerlich an seine entsprechende (motorische bzw. generatorische) Drehmomentengrenze gezwungen. Es wird also dem Drehzahlregler n_{Regler} ein Lage- oder Drehzahlsollwert vorgegeben, der aufgrund der Geometrie der Formmittel 1, 2 nicht erreichbar ist, wodurch der Drehzahlregler n_{Regler} an seine Aussteuergrenze bzw. Sättigung geführt wird. Allerdings besitzt der Slaveantrieb 7 einen Funktionslock 18 und/oder eine dem Drehzahlregler n_{Regler} innewohnende Funktionalität zur Momenten- und Strombegrenzung. Beim vorliegenden Ausführungsbeispiel lässt sich der Betrag der Sättigung des Drehzahlreglers entsprechend dem Drehmomentensollwert aus dem entsprechenden Kennlinienglied 9 einstellen. Die Aussteuergrenze des Drehzahlreglers ist variabel und damit auch abhängig vom Drehmomentensollwert einstellbar. Alternativ oder zusätzlich kann der Betrag der Drehmomentengrenze auch in Abhängigkeit von der Masterposition bzw. vom Ausgang der Masterlagewert-Quelle 8 vorgegeben werden. Dazu ist es zweckmäßig, den Master- und Slaveantrieb so auszulegen, dass der Masterantrieb seine Lage- bzw. Drehzahlvorgabe, unabhängig von der Verspannung der Formräder/-walzen 1, 2, immer erreicht.

Nachfolgend wird zur Wirkungsweise der Erfindung anhand des Drehmomentverlaufs während einer Zahnteilung p gemäß Figur 5a - Figur 5h folgendes ausführt:

Gemäß Figur 5a befinden sich Master- und Slaverad 1, 2 miteinander in Eingriff und bezüglich ihrer Winkelstellungen/Drehlagen in einer 0°-Position. In dieser sind die einander entgegengesetzten Normalkräfte FN, welche vom Master- und Slaverad, 1, 2 ausgehen, bezüglich ihrer Radachsen radial ausgerichtet, und der Zahnkopf 19 eines gerade aktiv wirkenden Masterrad-Zahnes liegt einem Zahnlückengrund 20 des Slaverades 2 frontal mit minimalem Abstand gegenüber. Dabei kann eine Flächenpressung eines Wellentales des wellenförmigen oder zahnstangenartigen Profils der Materialbahn 3 erfolgen. In der 0°-Stellung gemäß Figur 5a findet im Bereich der Zahnflanken 6 keine Flächenpressung statt, und Drehmomente zur Erzeugung dieser Flächenpressung bzw. der Verspannung zwischen Master- und Slaverad 1, 2 sind nicht erforderlich. Es kann aber eine Flächenpressung der Materialbahn 3 zwischen dem Zahnkopf 19 und dem Zahnlückengrund 20 stattfinden. Ferner findet eine Umformung bzw. Krümmung des Materialbahnprofils in den Eck- oder Übergangsbereichen "Wellental/Wellenberg" der Verzahnung zur Ausbildung der Wellenform statt. Ferner erfolgt in der 0°-Stellung ein Wechsel von einem vorherigen generatorischen Betrieb des Slaveantriebs 7 (mit generatorischer Momentenrichtung am Slaverad 2) auf einen motorischen Betrieb des Slaveantriebs 7 (mit motorischer Momentenrichtung am Slaverad 2).

Gemäß Figuren 5b - 5d ist das Drehmoment am Slaverad 2 motorisch ausgerichtet, d. h., es treibt entgegen dem Masterrad 1, wobei sich entgegengesetzte Normalkräfte FN, an den gegenüberliegenden Zahnflanken 6 angreifend, mit resultierender Verspannung der Formräder 1, 2 ergeben. Mit zunehmendem Abrollen gemäß Figuren 5b - 5d verlängert sich der Angriffsradius der Normalkräfte FN bezüglich der Mittel- oder Drehachse des Slaverades 2, d. h., die Angriffspunkte der Normalkräfte FN wandern vom Zahnlückengrund 20 des Slaverades 2 nach oben zum Zahnkopf 19 des Slaverad-Zahnes, der mit seiner in Drehrichtung aktiven Vorderflanke entsprechend dem Motorbetrieb gegen die gegenüberliegende Rückflanke des gerade aktiven Zahnes des Masterrades 1 treibt. Dieser Verspanneffekt wird dadurch erreicht, dass das Slaverad 2 quasi versucht, etwas schneller zu drehen als das Masterrad 1.

Gemäß Figur 5e haben Master- und Slaverad 1, 2 nun die 180°-Drehstellung erreicht, also die Hälfte der Zahnteilung p durchlaufen. Der Zahnkopf 19 des bisher treibenden Slaverad-Zahnes liegt dem entsprechendem Zahnlückengrund 20 des Masterrades frontal mit minimalem Abstand gegenüber, und die von beiden Formrädern 1, 2 ausgehenden Normalkräfte FN sind bezüglich der Rad-Drehachsen radial ausgerichtet. Damit der Zahnflankenwechsel nicht ruckhaft, sondern möglichst stetig und harmonisch verläuft, ist die oben angesprochene Lageregelung des Slaveantriebs 7 an seiner Momentengrenze von besonderem Vorteil. Gemäß Figur 5e findet nun in der 180°-Drehstellung ein Wechsel von einer motorischen auf eine generatorische Momentenrichtung beim Slaverad 2 statt. Dabei wird bei dem gerade aktiven Zahn des Slaverads 2 die in Drehrichtung rückwärtige Flanke für die Flächenpressung aktiv, und die in Drehrichtung vordere Flanke des gegenüberliegenden Zahnes des Masterrades 1 fängt an, eine Presskraft aufzubauen.

Die Ausübung der Flächenpressung bzw. Verspannung ist in den Figuren 5e - 5h dargestellt. An den gegenüberliegenden Zahnflanken von Master-und Slaverad 1, 2 treten einander entgegengesetzte Normalkräfte FN auf, zwischen welchen die Materialbahn 3 gepresst werden kann. Analog zu Figuren 5b - 5d wandert der Angriffspunkt der entgegengesetzten Normalkräfte FN vom Zahnlückengrund 20 des Masterrades 1 zu dessen Zahnkopf 19.

Es ist vorteilhaft, wenn die Zahnflanken 6 mit konvexen Krümmungen versehen sind, damit die Aufstandsfläche und die notwendige Presskraft bzw. Verspannung kleingehalten werden können. Dadurch ergibt sich für die Drehmomenten-Sollwertvorgabe bzw. Drehmomentengrenze ein nicht zu großer Aussteuerbereich. Realen Sättigungsgrenzen kann Rechnung getragen werden.

Wegen der weiteren Herstellungsweise wellenförmigen Materialbahn 3 und von Wabenstrukturen wird auf die ältere nachveröffentlichte Patentanmeldung PCT/EP2012/062241 der selben Anmelderin verwiesen.

### Bezugszeichenliste

- 1: erstes Formrad (Masterrad)
- 2: zweites Formrad (Slaverad)
- 3: Materialbahn
- 4,5: Drehrichtungen
- 6: Zahnflanke
- FN: Normalkraft
- P: Verzahnungsperiode
- 7: Slaveantrieb
- 8: Quelle für Masterlagewert
- 9: Momentensollwert-Kennlinienglied
- 10: Kontrolleinrichtung für Antrieb
- 11: Reibungskompensations-Kennlinienglied
- 12: Differenzierglied
- 13: Addierglied
- 14: Soll/Istwert-Vergleicher
- 15: Drehmomenten-Istwertquelle
- 16: PI-Regler
- 17: Vorsteuer-Summierglied
- SWG ϕ: Sollwertgenerator für Winkellage ϕ
- SWG n: Sollwertgenerator für Drehzahl n
- ϕₛₒₗₗ: Winkellage-Sollwert
- nₛₒₗₗ: Drehzahl-Sollwert
- DD: Direktionsdetektor
- 18: Funktion zur Strombegrenzung
- 19: Zahnkopf
- 20: Zahnlückengrund

## Patentansprüche

1. Antriebsverfahren zur Bewegung eines ersten und eines zweiten Formmittels (1,2) für die Bearbeitung zwischen diesen angeordneten, bahnartigen Materials (Materialbahn), insbesondere für die wellenförmige Umformung beispielsweise einer Pappbahn, wobei die Formmittel (1,2) und gegebenenfalls die Materialbahn (3) dazwischen in kraft- und/oder formschlüssigen Eingriff gebracht werden, wobei den Formmitteln (1,2) ein jeweils eigener Antrieb zugeordnet wird, und die Antriebe derart angesteuert werden, dass die Formmittel (1,2) eine vorgegebene Presskraft gegeneinander und gegebenenfalls dabei auf die Materialbahn (3) ausüben, **dadurch gekennzeichnet, dass** von den Antrieben ein erster als mit dem ersten Formmittel (1) verbundener Masterantrieb und ein zweiter als mit dem zweiten Formmittel (2) verbundener Slaveantrieb (7) verwendet werden, und der Slaveantrieb (7) in Abhängigkeit oder unter Einfluss von einem Lagewert des Masterantriebs und/oder des ersten Formmittels (1) (Masterlagewert) angesteuert oder betrieben wird.

2. Antriebsverfahren nach Anspruch 1, **dadurch gekennzeichnet, dass** den Masterlagewerten je ein Kraft- oder Drehmomentsollwert zugeordnet wird, von dem abhängig oder beeinflusst der Slaveantrieb (7) angesteuert oder betrieben wird.

3. Antriebsverfahren nach Anspruch 2, **dadurch gekennzeichnet, dass** die Zuordnung zwischen Masterlagewerten und Kraft- oder Drehmomentsollwerten entsprechend einem Umformprofil oder einer sonstigen Geometrie oder Topographie des oder der Formmittel (1,2) und/oder entsprechend der gemäß Vorgabe zu erzeugenden Presskraft erfolgt.

4. Antriebsverfahren nach Anspruch 2 oder 3, **dadurch gekennzeichnet, dass** der Kraft- oder Drehmomentsollwert dem Slaveantrieb (7), insbesondere dessen Stromregler (I_{Regler}), als Steuer- oder Führungsgröße im Rahmen einer Steuerungskette oder als Sollwert im Rahmen eines Regelkreises vorgegeben wird.

5. Antriebsverfahren nach Anspruch 4, **dadurch gekennzeichnet, dass** der Kraft- oder Drehmomentsollwert mit einem Zusatz-Kraft- beziehungsweise Zusatz-Drehmomentwert verknüpft oder beaufschlagt wird, der durch Gewichtung eines Lage- und/oder Geschwindigkeitswerts des Masterantriebs oder ersten Formmittels (1) (Mastergeschwindigkeitswert) mit einer insbesondere zur Kompensation von Reibungs- oder sonstigen Verlusten vorbestimmten Kennlinie (11) gewonnen wird.

6. Antriebsverfahren nach einem der Ansprüche 2 bis 5, **dadurch gekennzeichnet, dass** der Slaveantrieb (7) in Kraft- oder Drehmomentenregelung mit dem Kraft- oder Drehmomentsollwert als Führungsgröße betrieben wird, wobei der Kraft- oder Drehmomentsollwert einem Vergleich (14) mit einem an mindestens einem der Formmittel (1,2) gemessenen Kraft- oder Drehmoment-Istwert (15) unterzogen wird.

7. Antriebsverfahren nach Anspruch 6, **dadurch gekennzeichnet, dass** eine aus dem Vergleich resultierende Regeldifferenz mit einem PI-Regler (16) ausgeregelt wird, der einer Vorsteuerung (17) mit dem Kraft- oder Drehmomentsollwert unterzogen wird.

8. Antriebsverfahren nach Anspruch 2, **dadurch gekennzeichnet, dass** der Slaveantrieb (7) in Drehzahl- und/oder Lageregelung an einer Aussteuer- und/oder Drehmomentgrenze betrieben wird, welche abhängig oder beeinflusst vom Masterlagewert (8) und/oder Kraft- oder Drehmomentsollwert vorgegeben wird.

9. Antriebsverfahren nach Anspruch 8, **dadurch gekennzeichnet, dass** der Drehzahl- und/oder Lagesollwert für den Slaveantrieb (7) in Abhängigkeit von einem Vorzeichen oder einer Richtung des Kraft- oder Drehmomentsollwerts derart generiert wird, dass der Drehzahl- und/oder Lagesollwert (n_{Soll}, ϕ_{Soll}) für den Slaveantrieb (7) größer oder kleiner als der Drehzahl- und/oder Lagesollwert für den Masterantrieb ist. V

10. Antriebsverfahren nach Anspruch 8 oder 9, **dadurch gekennzeichnet, dass** beim Slaveantrieb (7) ein Regler, insbesondere Geschwindigkeitsregler (n_{Regler}), mit integrierendem Anteil derart verwendet wird, dass der Regler in seine Drehmomentgrenze geführt wird.

11. Antriebsverfahren nach einem der vorangehenden Ansprüche, **dadurch gekennzeichnet, dass** bei in Eingriff gebrachten Formmitteln (1,2) der Master-und/oder Slaveantrieb (7) abwechselnd abhängig von ihrer Lage, gegebenenfalls zueinander komplementär, generatorisch und motorisch betrieben werden.

12. Antriebsverfahren nach Anspruch 1 und gegebenenfalls einem der nachfolgenden Ansprüche, **dadurch gekennzeichnet, dass** die Formmittel (1, 2) gegeneinander, gegebenenfalls mit der Materialbahn (3) dazwischen, zur Erzeugung der Presskraft verspannt werden, wobei der oder die Antriebe so ausgelegt und/oder betrieben werden, dass der Masterantrieb seine etwaige Lage-, Geschwindigkeits-, Kraft- und/oder Drehmomentvorgabe trotz der Verspannung der Formmittel (1,2) immer erreicht.

13. Antriebsverfahren nach einem der vorangehenden Ansprüche, **gekennzeichnet durch** die Verwendung von Antrieben gleichen maximalen Leistungs-, Kraft- und/oder Drehmomentpotentials, wobei das maximale Leistungs-, Kraft- und/oder maximalem Drehmomentpotential des Slaveantriebs (7) gegenüber dem des Masterantriebs steuerungstechnisch begrenzt und/oder nicht ausgeschöpft wird.

14. Antriebsanordnung insbesondere zur Durchführung des Verfahrens nach einem der vorangehenden Ansprüche, mit zwei miteinander in kraft- und/oder formschlüssigen Eingriff bringbaren, derart angeordneten Formmitteln (1,2), dass zwischen diesen eine zu bearbeitende Materialbahn (3) Platz finden kann, wobei die Formmittel (1,2) je mit einem eigenen elektrischen Servoantrieb (7) oder sonstigen Elektroantrieb verbunden sind, die von einer Kontrolleinrichtung (10) kontrollierbar und koordinierbar sind, und die Kontrolleinrichtung (10) schaltungs- und/oder programmtechnisch eingerichtet und ausgebildet ist, die Elektroantriebe zur Verspannung der Formmittel (1,2) gegeneinander zu betätigen, **dadurch gekennzeichnet, dass** die Elektroantriebe als Masterantrieb und als von diesem geführter Slaveantrieb konfiguriert sind, wofür die Kontrolleinrichtung eine Quelle (8) für einen Masterlagewert und ein damit verbundenes, lineares oder nichtlineares Kennlinienglied (9) zur Umwandlung des Masterlagewerts in einen Drehmomentsollwert umfasst, welcher zu seiner Verarbeitung und Umsetzung Steuerungsmitteln des Slaveantriebs (7) zugeführt ist.

15. Antriebsanordnung nach Anspruch 14, **dadurch gekennzeichnet, dass** das Kennlinienglied (9) mit einem Funktionsverlauf und/oder einer Zuordnungstabelle und/oder als elektronische Kurvenscheibe gestaltet ist, der beziehungsweise die einem Umformprofil oder einer sonstigen Geometrie oder Topografie der Formmittel (1,2) entspricht.

16. Antriebsanordnung nach Anspruch 14 oder 15, **dadurch gekennzeichnet, dass** die Kontrolleinrichtung (10) ein dem oder den Steuerungsmitteln vorgeordnetes Summierglied (13) umfasst, das mit dem Ausgang des Drehmomentsollwert-Kennlinienglieds (9) und dem Ausgang eines anderen Momenten-Kennlinienglieds (11) verbunden ist, das vorzugsweise zu einer Kompensation von Reibungsverlusten zwischen den Formmitteln (1,2) dient.

17. Antriebsanordnung nach einem der Ansprüche 14 bis 16, **dadurch gekennzeichnet, dass** die Kontrolleinrichtung (10) ein Regelglied (16) und einen dessen Eingang vorgeordneten Soll-/Istwertvergleicher (14) umfasst, der eingangsseitig mit dem Drehmomentsollwert-Kennlinienglied (9) und einer Drehmoment-Istwertquelle (15) verbunden ist, und der Regelglied-Ausgang mit dem oder den Steuermitteln des Slaveantriebs (7) verbunden ist.

18. Antriebsanordnung nach einem der Ansprüche 14 bis 17, dadurchgekennzeichnet, dass die Kontrolleinrichtung (10) ein dem Drehmomentsollwert-Kennlinienglied (9) nachgeordneten Richtungsdetektor (DD) und einen Sollwertgenerator (SWG) für Lage und/oder Geschwindigkeit des Slaveantriebs (7) umfasst, der eingangsseitig mit der Masterlagewert-Quelle (8) und dem Richtungsdetektor-Ausgang verbunden und dazu ausgebildet oder eingestellt ist, einen Geschwindigkeits- und/oder Lagesollwert für den Slaveantrieb (7) zu generieren, der beziehungsweise die größer oder kleiner als der beziehungsweise die des Masterantriebs sind.

## Claims

1. A drive method for moving a first and a second forming means (1, 2) for the processing of a web-like material (material web) arranged between these forming means, in particular for the undulating shaping of, for example, a cardboard web, the forming means (1, 2), and optionally the material web (3) in between, being brought into a force-fitting and/or form-fitting engagement, a respective dedicated drive being assigned to the forming means (1, 2), and the drives being actuated such that the forming means (1, 2) exert a specified pressing force against one another and optionally upon the material web (3), **characterised in that** a first drive, as a master drive connected to the first forming means (1), and a second drive, as a slave drive (7) connected to the second forming means (2), are used, and the slave drive (7) is actuated or operated dependently upon or under the influence of a position value of the master drive and/or of the first forming means (1) (master position value).

2. The drive method according to Claim 1, **characterised in that** a force set point value or a torque set point value is assigned to each master position value, dependently upon which or influenced by which the slave drive (7) is actuated or operated.

3. The drive method according to Claim 2, **characterised in that** the master position values and force or torque set point values are assigned according to a shaping profile or some other geometry or topography of the forming means (1, 2) and/or according to the pressing force to be generated according to the specification.

4. The drive method according to Claim 2 or 3, **characterised in that** the force or torque set point value is specified for the slave drive (7), in particular for its current regulator (I_{regulator}) as a control value or guide value within the framework of a control chain or as a set point value within the framework of a regulating circuit.

5. The drive method according to Claim 4, **characterised in that** the force or torque set point value is linked to or acted upon by an additional force or additional torque value which is obtained by weighting a position and/or speed value of the master drive or first forming means (1) (master speed value) with a characteristic line (11) predetermined in particular for the compensation of friction or other losses.

6. The drive method according to any of Claims 2 to 5, **characterised in that** the slave drive (7) is operated in force or torque regulation with the force or torque set point value as a guide variable, the force or torque set point value being subjected to a comparison (14) with a force or torque actual value (15) measured on at least one of the forming means (1, 2).

7. The drive method according to Claim 6, **characterised in that** a regulating difference resulting from the comparison is regulated out using a PI regulator (16) which is subjected to a pilot control (17) with the force or torque set point value.

8. The drive method according to Claim 2, **characterised in that** the slave drive (7) is operated in rotational speed and/or position regulation at a control limit and/or torque limit which is specified independently upon or influenced by the master position value (8) and/or the force or torque set point value.

9. The drive method according to Claim 8, **characterised in that** the rotational speed and/or position set point value for the slave drive (7) is generated dependently upon a prefix or a direction of the force or torque set point value such that the rotational speed and/or position set point value (n_{set point,} ϕ_{set point}) for the slave drive (7) is greater or smaller than the rotational speed and/or position set point value for the master drive.

10. The drive method according to Claim 8 or 9, **characterised in that** a regulator, in particular a speed regulator (n_{regulator}), having an integrating portion is used with the slave drive (7) such that the regulator is guided into its torque limit.

11. The drive method according to any of the preceding claims, **characterised in that** with forming means (1, 2) brought into engagement, the master and/or slave drive (7) are operated alternately in generator mode and in motor mode depending on their position, optionally complementary to one another.

12. The drive method according to Claim 1 and optionally according to any of the following claims, **characterised in that** the forming means (1, 2) are braced against one another, optionally with the material web (3) in between, in order to generate the pressing force, the drive or drives being designed and/or operated such that the master drive always achieves its possibly specified position, speed, force and/or torque despite the bracing of the forming means (1, 2).

13. The drive method according to any of the preceding claims, **characterised by** the use of drives with the same maximum power, force and/or torque potential, the maximum power, force and/or maximum torque potential of the slave drive (7) being limited and/or not fully exhausted in terms of control technology with respect to that of the master drive.

14. A drive arrangement, in particular for implementing the method according to any of the preceding claims, comprising two forming means (1, 2) that can be brought into force-fitting and/or form-fitting engagement with one another and arranged such that a material web (3) to be processed can find room between them, the forming means (1, 2) each being connected to a dedicated electric servo drive (7) or some other electric drive which can be controlled and coordinated by a control device (10), and the control device (10) being set up and designed in terms of circuitry and/or programming to activate the electric drives for bracing the forming means (1, 2) against one another, **characterised in that** the electric drives are configured as a master drive and as a slave drive guided by the latter, for which the control device comprises a source (8) for a master position value and a linear or non-linear characteristic line member (9) connected thereto for converting the master position value into a torque set point value which is supplied to control means of the slave drive (7) for processing and implementation.

15. The drive arrangement according to Claim 14, **characterised in that** the characteristic line member (9) is designed with a function curve and/or an assignment table and/or as an electronic cam disc which corresponds to a shaping profile or some other geometry or topography of the forming means (1, 2).

16. The drive arrangement according to Claim 14 or 15, **characterised in that** the control device (10) comprises a summing member (13) upstream from the control means and which is connected to the output of the torque set point value characteristic line member (9) and to the output of another torque characteristic line member (11) which preferably serves to compensate for friction losses between the forming means (1, 2).

17. The drive arrangement according to any of Claims 14 to 16, **characterised in that** the control device (10) comprises a regulating member (16) and a set point/actual value comparator (14) upstream from the input thereof and which is connected at the input side to the torque set point value characteristic line member (9) and a torque actual value source (15), and the regulating member output is connected to the control means of the slave drive (7).

18. The drive arrangement according to any of Claims 14 to 17, **characterised in that** the control device (10) comprises a direction detector (DD) downstream from the torque set point value characteristic line member (9) and a set point value generator (SWG) for the position and/or speed of the slave drive (7), which is connected on the input side to the master position value source (8) and the direction detector output and is designed or adjusted to generate a speed and/or position set point value for the slave drive (7) which is larger or smaller than that of the master drive.

## Revendications

1. Procédé d'entraînement pour le déplacement d'un premier et d'un second moyen de formage (1, 2) pour le traitement de matériaux en forme de bande (bandes de matériaux) disposés entre ces moyens de formage, en particulier pour un formage en ondulations, par exemple pour une bande de carton, dans lequel les moyens de formage (1, 2) et éventuellement le matériau en bande (3) sont amenés en engagement en force et/ou en engagement de forme entre les moyens de formage, dans lequel un moyen d'entraînement respectif est affecté à chacun des moyens de formage (1, 2), et les moyens d'entraînement sont activés de façon que les moyens de formage (1, 2) exercent une force de pression prédéfinie l'un contre l'autre et ainsi également sur le matériau en bande (3), **caractérisé en ce qu'**on utilise un premier moyen d'entraînement, ou moyen d'entraînement maître, couplé au premier moyen de formage (1), et un second moyen d'entraînement, ou moyen d'entraînement esclave (7), couplé au second moyen de formage (2), et le moyen d'entraînement esclave (7) est actionné ou fonctionne en fonction de ou sous l'influence d'une valeur de position du moyen d'entraînement maître et/ou du premier moyen de formage (1) (valeur de position maître).

2. Procédé d'entraînement selon la revendication 1, **caractérisé en ce que** à chaque valeur de position maître est affectée une valeur de force ou une valeur de couple, de façon que le moyen d'entraînement esclave (7) est actionné ou fonctionne en fonction de ou sous l'influence de ces valeurs.

3. Procédé d'entraînement selon la revendication 2, **caractérisé en ce que** la correspondance entre les valeurs de position maître et les valeurs de consigne de force ou de couple est choisie en fonction d'un profil de forme ou quelque autre géométrie ou topographie du ou des moyens de formage (1, 2) et/ou en fonction de la force de pression qui doit être générée.

4. Procédé d'entraînement selon la revendication 2 ou 3, **caractérisé en ce que** la valeur de consigne de force ou de moment pour l'entraînement esclave (7), en particulier pour le réglage de son courant d'entraînement (I_{Regler}), est prédéterminée en tant que valeur de commande ou valeur de guidage dans le contexte d'une chaîne de commande ou en tant que valeur de consigne dans le contexte d'un circuit de régulation.

5. Procédé d'entraînement selon la revendication 4, **caractérisé en ce que** la valeur de force ou de moment est liée à ou influencée par une force additionnelle ou un couple additionnel, cette valeur étant obtenue en pondérant une valeur de position ou de vitesse de rotation de l'entraînement maître du premier moyen de formage (1) avec une ligne caractéristique (11) prédéterminée pour la compensation des pertes de friction ou autres pertes.

6. Procédé d'entraînement selon l'une quelconque des revendications 2 à 5, **caractérisé en ce que** l'entraînement esclave (7) est actionné en régulation de force ou de couple avec la valeur de consigne de force ou de couple en tant que variable de commande, dans lequel la valeur de force ou de couple est soumise à une comparaison (14) avec la valeur réelle de force ou de couple (15) mesurée sur au moins l'un des moyens de formage (1, 2).

7. Procédé d'entraînement selon la revendication 6, **caractérisé en ce qu'**une différence de régulation résultant de la comparaison est mise en forme en utilisant un régulateur PI (16) et appliquée à une commande pilote (17) avec la valeur de consigne de force ou de couple.

8. Procédé d'entraînement selon la revendication 2, **caractérisé en ce que** l'entraînement esclave (7) est actionné en régulation de vitesse de rotation et/ou de position angulaire avec une limite dynamique et/ou une limite de couple qui est dépendante de ou influencée par la valeur de position maître (8) et/ou par la valeur de consigne de force ou de couple.

9. Procédé d'entraînement selon la revendication 8, **caractérisé en ce que** la valeur de consigne de vitesse de rotation et/ou de position pour l'entraînement esclave (7) est générée en tant que fonction d'un signe algébrique ou d'une direction de la valeur de consigne de la force ou du couple, de telle sorte que la valeur de consigne de vitesse de rotation et/ou de position angulaire (n_{Soll}, ϕ_{Soll}) pour la commande esclave (7) est plus grande ou plus petite que la valeur de consigne de vitesse de rotation et/ou que la valeur de consigne de position angulaire pour l'entraînement maître.

10. Procédé d'entraînement selon l'une des revendications 8 ou 9, **caractérisé en ce que** pour la commande esclave (7) on utilise un régulateur, en particulier un régulateur de vitesse de croisière (n_{Regler}), avec un composant intégré, qui met le régulateur dans sa limite de couple.

11. Procédé d'entraînement selon l'une quelconque des revendications précédentes, **caractérisé en ce que**, lorsque les moyens de formage (1, 2) sont amenés en engagement, la commande maître et/ou la commande esclave (7) sont exploitées alternativement en mode générateur et en mode moteur, en fonction de leur position, éventuellement en étant complémentaires l'une de l'autre.

12. Procédé d'entraînement selon la revendication 1 et éventuellement l'une quelconque des revendications précédentes, **caractérisé en ce que** les moyens de formage (1, 2) sont pressés l'un contre l'autre, éventuellement avec le matériau en bande (3) entre eux, pour réaliser la force de pression, dans lequel le ou les entraînements sont conçus et/ou utilisés de façon que l'entraînement maître réalise toujours n'importe lequel de ses éventuels paramètres de position angulaire, de vitesse et/ou de force quelle que soit la contrainte sur les moyens de formage (1, 2).

13. Procédé d'entraînement selon l'une quelconque des revendications précédentes, **caractérisé par** l'utilisation d'entraînements ayant la même capacité maximale de puissance, de force et/ou couple, dans lequel la capacité de puissance maximale, de force et/ou de couple maximal de l'entraînement esclave (7) est limitée et/ou non complètement annulée en termes de technologie de commande par rapport à celle de l'entraînement maître.

14. Mécanisme d'entraînement en particulier pour la mise en oeuvre du procédé selon l'une quelconque des revendications précédentes, ayant deux moyens de formage (1, 2) qui peuvent être amenés en engagement en force et/ou en forme l'un avec l'autre et sont arrangés de telle sorte qu'un matériau en bande (3) à traiter peut trouver place entre eux, dans lequel les moyens de formage (1, 2) sont chacun couplés à un servomoteur (7) électrique respectif ou à un quelconque autre moyen d'entraînement électrique, lequel peut être piloté et coordonné par une unité de commande (10), et l'unité de commande (10) est équipée et conçue dans ses circuits ou logiciels pour activer les moyens d'entraînement électrique pour appliquer des forces de tension sur les moyens de formage (1, 2) l'un vers l'autre, **caractérisé en ce que** les moyens d'entraînement électrique sont configurés sous forme d'un moyen d'entraînement maître et d'un moyen d'entraînement esclave guidé par le moyen d'entraînement maître, et pour cela l'unité de commande comprend une source (8) pour une valeur de position maître et un élément à ligne caractéristique (9) linéaire ou non linéaire qui lui est connecté pour convertir la valeur de position maître en une valeur de consigne de couple qui est fournie à un moyen de commande du moyen d'entraînement esclave (7) pour son traitement et son exécution.

15. Mécanisme d'entraînement selon la revendication 14, **caractérisé en ce que** l'élément à ligne caractéristique (9) est conçu avec une courbe fonctionnelle et/ou une table de correspondance et/ou sous forme d'une came électronique, qui correspond à un profil de formage ou une quelconque autre géométrie ou topographie du moyen de formage (1, 2).

16. Mécanisme d'entraînement selon l'une des revendications 14 ou 15, **caractérisé en ce que** l'unité de commande (10) comprend un élément additionneur (13) qui est en amont du ou des moyens de commande et qui est connecté à la sortie de l'élément à ligne caractéristique (9) de valeur de consigne de couple et à la sortie d'un autre élément à ligne caractéristique (11) de couple qui sert de préférence à compenser les pertes de friction entre les moyens de formage (1, 2).

17. Mécanisme d'entraînement selon l'une quelconque des revendications 14 à 16, **caractérisé en ce que** l'unité de commande (10) comprend un élément régulateur (16) et un comparateur (14) de valeur réelle/valeur de consigne en amont de son entrée, lequel comparateur est connecté sur son entrée à l'élément à ligne caractéristique (9) de valeur de consigne de couple et à une source (15) de valeur réelle de couple, et la sortie de l'élément régulateur est connectée au moyen de commande du moyen d'entraînement esclave (7).

18. Mécanisme d'entraînement selon l'une quelconque des revendications 14 à 17, **caractérisé en ce que** l'unité de commande (10) comprend un détecteur de direction (DD), en aval de l'élément à ligne caractéristique (9) de valeur de consigne de couple, et un générateur de valeur de consigne (SWG) pour la position et/ou la vitesse du moyen entraînement esclave (7), qui est connecté selon son entrée à la source (8) de valeur de position maître et à la sortie du détecteur de direction et qui est conçu ou ajusté pour générer pour le moyen d'entraînement esclave (7) une valeur de consigne de vitesse et/ou de position, laquelle est ou respectivement lesquelles sont plus grande(s) ou plus petite(s) que celle ou respectivement celles du moyen d'entraînement maître.
